# DEMANDE DE BREVET EUROPEEN

(11) **EP 4 473 864 A1**
(43) Date de publication de la demande: **11.12.2024**
(21) Numéro de dépôt: 23020285.5
(22) Date de dépôt: 09.06.2023
(51) Int. Cl.: A45B 11/02

(54) **DISPOSITIF PERMETTANT À UN PARAPLUIE D'ÊTRE UTILISÉ EN ÉTANT PORTÉ SUR LE DOS**

(71) Demandeur: Gabbay-Esfahani, Benoit Navid, 06200 Nice (FR)
(72) Inventeur: Gabbay-Esfahani, Benoit Navid, 06200 Nice (FR)

(57) **Abrégé**

Dispositif d'utilisation d'un parapluie qui sert d'abri contre la pluie.

L'invention permet à l'utilisateur du parapluie d'avoir ses deux mains libres.

L'utilisation et le maintien du parapluie s'effectue en reposant sur les épaules d'une personne par l'intermédiaire de bretelles.

Ce parapluie permet une protection contre la pluie en étant transporté sur le dos.

L'invention est particulièrement destinée à l'utilisation d'un parapluie permettant à son utilisateur de garder ses deux mains libres.

## Description

La présente invention concerne l'utilisation d'un parapluie qui sert d'abri contre la pluie.

Traditionnellement, le parapluie est maintenu et utilisé par l'intermédiaire de la main d'une personne pour se protéger de la pluie. Ce qui empêche cette personne d'utiliser cette main à d'autres tâches durant son utilisation et maintien.

Cette invention permet de remédier à cet inconvénient. Selon sa caractéristique, elle permet à son utilisateur d'avoir ses deux mains libres tout en étant à l'abri de la pluie.

En effet, ce parapluie est maintenu et utilisé en reposant sur les épaules d'une personne par l'intermédiaire de bretelles et protège de la pluie en étant porté sur le dos de son utilisateur.

## Revendications

1. Ce dispositif permet au parapluie d'avoir son utilisation et son maintien en reposant sur les épaules d'une personne par l'intermédiaire de bretelles.

2. Ce dispositif permet au parapluie d'être maintenu et utilisé pour protéger de la pluie en étant transporté sur le dos de son utilisateur.

3. Ce dispositif permet à l'utilisateur d'un parapluie d'être à l'abri de la pluie tout en pouvant se servir librement de ses deux mains.
